# EUROPÄISCHE PATENTSCHRIFT

(11) **EP 1 387 812 B1**
(45) Veröffentlichungstag und Bekanntmachung des Hinweises auf die Patenterteilung: **23.11.2005**
(21) Anmeldenummer: 02735319.2
(22) Anmeldetag: 30.04.2002
(51) Int. Cl.: B67B 3/20, B67B 3/26

(54) **VORRICHTUNG ZUM AUFSCHRAUBEN VON SCHRAUBVERSCHLÜSSEN AUF BEHÄLTER**
DEVICE FOR SCREWING SCREW-TYPE CLOSURES ONTO CONTAINERS
DISPOSITIF POUR VISSER DES BOUCHONS FILETES SUR DES RECIPIENTS

(30) Priorität: 18.05.2001 DE 10124659
(43) Veröffentlichungstag der Anmeldung: 11.02.2004
(73) Patentinhaber: KRONES AG, 93068 Neutraubling (DE)
(72) Erfinder: LANG, Horst, 93092 Barbing/Auburg (DE)
(86) Internationale Anmeldenummer: PCT/EP2002/004739
(87) Internationale Veröffentlichungsnummer: WO 2002/094704

(56) Entgegenhaltungen:
- EP-A- 0 467 091

## Beschreibung

Die Erfindung betrifft eine Vorrichtung zum Aufschrauben von Schraubverschlüssen auf Behälter gemäß dem Oberbegriff des Anspruchs 1.

Eine derartige Vorrichtung ist durch die DE 32 45 966 C2 bekannt. Dabei erlaubt die durch die Magneten und einen Ring aus einem Material hoher magnetischer Permeabilität gebildete Schlupf- bzw. Hysteresekupplung ein feinfühliges und reproduzierbares Einstellen des von der Spindel auf den Verschließkopf übertragbaren Drehmoments. Dieses wirkt auch nach einem Festdrehen eines Schraubverschlusses auf dem Gewinde der Behältermündung aus Sicherheitsgründen noch eine gewisse Zeit weiter und führt z.B. bei fehlerhaften Gewinden oder mangelhafter Behälterklemmung zu einem weiterdrehen des Schraubkopfs, was ein Anzeichen für einen fehlerhaften verschließvorgang ist. Eine Überwachung dieses Vorgangs ist bei der bekannten Vorrichtung nicht vorgesehen.

Weiter sind bereits Vorrichtungen zum Aufschrauben von Schraubverschlüssen auf Behälter bekannt, bei denen der Verschließkopf direkt durch einen eigenen Motor mit einstellbarem Drehmoment antreibbar ist (DE 40 11 398 C2). Hierbei wird die Drehgeschwindigkeit des Verschließkopfs durch einen eigenen Drehwinkelsensor überwacht. Dieser Drehwinkelsensor steuert zum einen den Antriebsmotor für Verschließkopf und erzeugt zum anderen in Verbindung mit einer Auswertungseinrichtung ein Fehlersignal, wenn der Verschließkopf an bestimmten Stellen dreht oder nicht dreht. Dies führt zu einem Aussondern des entsprechenden fehlerhaft verschlossenen Behälters.

Durch die EP 0 467 091 A1 schließlich ist bereits eine Vorrichtung zum Aufschrauben von Schraubkappen auf Behälter mit einer Drehmomentbegrenzung durch eine Rutschkupplung oder dgl. bekannt, bei der am Umfang der auf einer Kreisbahn umlaufenden Schraubköpfe optisch, elektrisch oder magnetisch wirkende Markierungen angeordnet sind. Diese Markierungen werden durch eine stationäre Tasteinrichtung registriert, wobei je nach Anzahl von Impulsen beim Vorbeilaufen eines Schraubkopfs zwischen einem drehenden und einem nicht drehenden Schraubkopf unterschieden wird. Die Unterscheidung nach Anzahl der Impulse erfordert eine Vielzahl von Markierungen und eine hohe Messgenauigkeit und damit einen hohen Aufwand.

Der Erfindung liegt die Aufgabe zugrunde, bei einer Vorrichtung der eingangs genannten Art mit einfachen Mitteln eine Überwachung der verschließkopfdrehung zu ermöglichen.

Diese Aufgabe wird erfindungsgemäß durch die im Kennzeichen des Anspruchs 1 angegebenen Merkmale gelöst.

Bei einer erfindungsgemäßen Vorrichtung werden die ohnehin vorhandenen Permanentmagneten der Rutsch- oder Hysteresekupplung zur Drehüberwachung des Verschließkopfs herangezogen. Aufgrund dieser erfindungsgemäßen Doppelfunktion der Magneten ergibt sich ein äußerst geringer konstruktiver Aufwand. Die Magneten sind im allgemeinen gut geschützt in einem Gehäuse angeordnet, so dass eine mikrobiologisch vorteilhafte Bauweise der Verschließvorrichtung nicht beeinträchtigt wird. Der Detektor besitzt eine Spule, ggf. mit einem weicheisenkern, die gegenüber dem Verschlusskopf feststeht. Bei einer Relativbewegung zwischen der Spule und den Magneten wird in der Spule eine Spannung induziert, die in einer angeschlossenen Detektionsschaltung auf einfache Weise verwertet werden kann. Je nach dem, ob die Verschließköpfe zusätzlich zur Umlaufbewegung eine Eigenrotation ausführen oder nicht ergibt sich ein unterschiedlicher Spannungs- oder Signalverlauf.

Der Detektor kann, muss aber nicht die gesamte Umlaufbahn der verschließköpfe abdecken. Nach einer bevorzugten Weiterbildung der Erfindung überwacht er lediglich denjenigen Bereich, in dem bei normalem Ablauf des Verschließvorgangs nach einem Anziehen des Schraubverschlusses mit dem eingestellten Drehmoment der Magnetkupplung der Verschließkopf keine Eigenrotation mehr ausführt. Wird in diesem Bereich jedoch eine Eigendrehung der Magneten registriert, so ist dies unter anderem ein Hinweis auf einen oder mehrere der folgenden Fehler oder Störungen:
a) Behälter dreht durch wegen fehlerhafter oder verschlissener Klemmung;
b) Verschließkopf dreht durch wegen verschlissener Verzahnung des Verschließkonus;
c) Schraubverschluss dreht durch wegen fehlerhaftem Gewinde am Verschluss oder Behälter.

All diese Fälle, die zu einem fehlerhaften Sitz des Schraubverschlusses führen, können durch den stationären Detektor erfasst werden. Mittels einer an diesen angeschlossenen Auswertungseinrichtung ist es dann je nach Wunsch möglich, z.B. ein Alarmsignal auszulösen, den Behälter mit dem fehlerhaften Verschluss automatisch auszuschleusen und/oder den Verschließkopf, der den fehlerhaften Sitz verursacht hat, anzuzeigen.

Im Nachstehenden wird ein Ausführungsbeispiel der Erfindung anhand der Zeichnungen beschrieben. Es zeigen:
- Fig. 1: die schematische Draufsicht auf eine Verschließmaschine für PET-Flaschen, integriert in eine Abfüllanlage
- Fig. 2: den senkrechten Schnitt durch eine einzelne Verschließvorrichtung der Verschließmaschine nach Fig. 1 im Bereich des Winkels R
- Fig. 3: die Draufsicht auf die Magnetanordnung der Verschließvorrichtung nach Fig. 2
- Fig. 4: die Draufsicht auf den Hysteresering der Verschließvorrichtung nach Fig. 2.

Die Verschließmaschine M nach Fig. 1 bis 4 ist zum kontinuierlichen Verschließen von PET-Flaschen 3 mit üblichen Schraubverschlüssen aus Kunststoff eingerichtet und in eine Abfüllanlage integriert. Diese umfasst außerdem eine Füllmaschine 10, einen die mit einem Getränk gefüllten Flaschen 3 von der Füllmaschine 10 zur Verschließmaschine M überführenden Transferstern 11 sowie einen die gefüllten und verschlossenen Flaschen 3 von der Verschließmaschine M übernehmenden und an einen Abförderer 13 übergebenden Auslaufstern 12. Von der Füllmaschine 10, dem Transferstern 11 und dem Auslaufstern 12 sind in Fig. 1 lediglich die Teilkreise dargestellt.

Die Verschließmaschine M weist einen um eine senkrechte Achse 14 kontinuierlich in Pfeilrichtung antreibbaren Rotor 15 auf, an dem gleichmäßig über den Umfang verteilt mehrere gleichartige Verschließvorrichtungen 1 angeordnet sind. Im Nachstehenden wird der Aufbau einer dieser Verschließvorrichtungen 1 anhand der Fig. 2 bis 4 näher erläutert.

Die Vorrichtung 1 weist eine im Rotor 15 drehbar gelagerte Spindel 4 mit senkrechter Drehachse auf. Die Spindel 4 setzt sich aus mehreren Teilen zusammen, die einheitlich rechts steigend schraffiert sind. Im unteren, hohlen Endbereich der Spindel 4 ist mittels zweier Wälzlager 16 ein Verschließkopf 5 mit gleichfalls senkrechter Drehachse frei drehbar gelagert. Auch der Verschließkopf 5 setzt sich aus mehreren Teilen zusammen, die einheitlich links steigend schraffiert sind. Im unteren Bereich weist der Verschließkopf 5 in herkömmlicher Weise einen federnden Niederhalter 17, einen gezahnten Verschließkonus 18 sowie einen elastischen Haltering 19 für die nicht gezeigten Schraubverschlüsse auf.

An der Außenseite des Verschließkopfs 5 sind acht Permanentmagneten 7 mit abwechselnder Polung befestigt, wie in Fig. 3 gezeigt ist. Die an der Außenseite zylindrische Anordnung der Permanentmagneten 7 ist mit geringem Luftspalt konzentrisch von einem Hysteresering 2 aus Material mit hoher Permeabilität, z.B. Weicheisen, umgeben, der an der Innenseite der Spindel 4 auf Höhe der Permanentmagneten 7 befestigt ist. Die Permanentmagneten 7 und der Hysteresering 2 bilden zusammen eine Magnetkupplung 6, genauer gesagt eine Hysteresekupplung, die in einem großen Drehzahlbereich ein vorgegebenes Drehmoment von der angetriebenen Spindel 4 auf den relativ zu dieser drehbar gelagerten Verschließkopf 5 überträgt. Die Größe des Drehmoments ist durch Höhenverstellung des Hystereserings 2 einstellbar; in Fig. 2 ist auf der linken Seite die Einstellung mit maximalem Drehmoment und auf der rechten Seite die Einstellung mit minimalem Drehmoment dargestellt. Die Permanentmagneten 7 bleiben hierbei auf gleicher Höhe.

Wie die Fig. 2 zeigt, ist an der Unterseite des Rotors 15 für jede Verschließvorrichtung 1 mittels senkrechter Stangen 20 eine horizontale Halteplatte 21 für eine zu verschließende Flasche 3 befestigt, die eine radial nach außen hin offene U-förmige Ausnehmung 22 für den Flaschenhals aufweist. An der Oberseite der Halteplatte 21 ist eine mit mehreren nach oben gerichteten Spitzen versehene Auflage 23 befestigt. Auf der Auflage 23 bzw. deren Spitzen liegt die zu verschließende Flasche 3 mit ihrem Tragring auf und ist so in Zusammenwirkung mit der durch den gefederten Niederhalter 17 ausgeübten Anpresskraft gegen Drehung gesichert. Durch einen stationären Führungsbogen 24 wird die Flasche 3 in der Ausnehmung 22 gehalten. Der Führungsbogen 24 bestreicht den gesamten Transportbereich der Flaschen 3 im Bereich der Verschließmaschine M und ist mit mehreren stationären Säulen 25 am nicht gezeigten, nicht drehenden Oberteil des Rotors 15 befestigt. Eine Bodenabstützung für die Flaschen 3 ist nicht vorgesehen.

Im Betrieb der Verschließmaschine M bei umlaufendem Rotor 15 werden die Spindeln 4 durch ein nicht gezeigtes Planetengetriebe in Eigenrotation versetzt und zwar in dem mit V und R markierten Winkelbereich ihrer Umlaufbahn. Dabei wird der mit V bezeichnete Verschließwinkel für ein ordnungsgemäßes Verschließen der Flasche 3 benötigt, wobei die Spindeln 4 und der über die Hysteresekupplung 6 mitgenommene Verschließkopf 5 bei üblichen Schraubverschlüssen maximal ca. 2,7 Umdrehungen ausführen. Danach ist der Schraubverschluss mit dem eingestellten Drehmoment fest auf die Flasche 3 aufgeschraubt und diese ist ordnungsgemäß abgedichtet. Innerhalb des mit R markierten Restwinkels der Umlaufbahn werden die Spindeln 4 weiter in Rotation versetzt; die Verschließköpfe 5 dagegen stehen hier im Normalfall still, wobei der Schlupf durch die Hysteresekupplung 6 aufgenommen wird.

Im Bereich des Restwinkels R ist ein stationärer Detektor 8 zur Drehzahlüberwachung der Verschließköpfe 5 angeordnet. Der Detektor 8 ist starr auf dem Führungsbogen 24 bzw. dessen Tragsäulen 25 befestigt und zwar auf Höhe der Permanentmagneten 7. Er liegt mit seiner zur Achse 14 weisenden Sensorfläche mit geringem Abstand an der Umlaufbahn der Spindeln 4. Im Bereich der Sensorfläche ist im Gehäuse des Detektors 8 eine längliche Spule 9 mit guter elektrischer Leitfähigkeit flüssigkeitsdicht eingelassen, die mit einer Detektionsschaltung 26 verbunden ist. Die Spule 9 ist horizontal ausgerichtet und deckt im Ausführungsbeispiel exakt den Restwinkel R ab.

Läuft ein Verschließkopf 5 ohne Eigenrotation am Detektor 8 vorbei, so wird in der Spule 9 je nach Winkelposition der Permanentmagneten 7 eine mehr oder weniger große, jedoch konstante Spannung induziert. Führt dagegen der Verschließkopf 5 beim Passieren des Detektors 8 eine Eigenrotation aus, so wird durch die an der Spule 9 vorbeidrehenden Permanentmagneten 7 eine pulsierende oder Wechselspannung induziert. Dieser unterschiedliche Spannungs- oder Signalverlauf kann durch die Detektionseinrichtung 26 zweifelsfrei unterschieden werden. Diese erzeugt ein Fehlersignal wenn sie eine pulsierende oder Wechselspannung aufspürt. Dieses Fehlersignal wird an eine an den Detektor 8 angeschlossene Auswertungseinrichtung 27 weitergeleitet.

Die Auswertungseinrichtung 27 löst im einfachsten Falle ein Alarmsignal aus, wodurch das Bedienungspersonal auf den durchdrehenden Verschließkopf 5 aufmerksam gemacht wird, der Anzeichen für eine der in der Beschreibungseinleitung geschilderten Störungen a) bis c) ist. Auch ist es möglich, dass die Auswertungseinrichtung 27 beim Eingang eines Fehlersignals die Aussortierung der vom durchdrehenden Verschließkopf 5 bearbeiteten Flasche 3 auslöst. Dies kann z.B. mit Hilfe von nicht gezeigten steuerbarer Klammern im Auslaufstern 12 erfolgen, welche die fehlerhaften Flaschen auf eine eigene Förderbahn 28 aussortieren. Weiter ist es zweckmäßig, die Auswertungseinrichtung 27 mit einem nicht gezeigten Flaschenfühler zu koppeln, der bei Nicht-Vorhandensein einer Flasche 3 unter einem dann durchdrehenden Verschließkopf 5 ein irrtümliches Fehlersignal unterdrückt. Ferner ist es möglich, dass die Auswertungseinrichtung 27 den durchdrehenden Verschließkopf identifiziert und anzeigt, wozu beispielsweise ein die exakte Winkelposition des Rotors 15 überwachender Winkelcodierer angeschlossen ist. Dieser ist auch vorteilhaft um der Auswertungseinrichtung 27 oder der Detektionsschaltung 26 die jeweilige Geschwindigkeit des Rotors 5 bzw. der Spindeln 4 mitzuteilen.

Im vorliegenden Falle ist zwischen den Permanentmagneten 7 am Verschließkopf 5 und dem Detektor 8 noch der Hysteresering 2 der Magnetkupplung 6 angeordnet. Die Auswertung durch die Spule 9 wird hierdurch nicht gestört, da der Hysteresering 7 zwar eine hohe Permeabilität aufweist, selbst jedoch kein Magnetfeld besitzt. Die durch die Permanentmagneten 7 erzeugten Magnetfelder schlagen sozusagen durch den Hysteresering 2 durch bis zur Spule 9.

Im Unterschied zum beschriebenen Ausführungsbeispiel kann der Detektor 8 auch einen größeren Umlaufwinkel der Verschließköpfe 5 abdecken und er kann auch mehrere Spulen 9 aufweisen. Auch ist es möglich an bestimmten Stellen zu überwachen, ob ein Verschließkopf 5 dreht und ein Fehlersignal zu erzeugen, wenn er keine Eigenrotation ausführt, z.B. im Verschließwinkel V.

## Patentansprüche

1. Vorrichtung (1) zum Aufschrauben eines Schraubverschlusses auf einen Behälter (3), mit einer antreibbaren Spindel (4) und einem relativ zu dieser drehbaren Verschließkopf (5), wobei zwischen der Spindel und dem Verschließkopf eine Magnetkupplung (6) mit mehreren mit dem Verschließkopf drehfest verbundenen Permanentmagneten (7) angeordnet ist und der Verschließkopf auf einer Kreisbahn umläuft, **dadurch gekennzeichnet, dass** stationär an der Kreisbahn des Verschließkopfs (5) im Umlaufbereich der Permanentmagneten (7) ein deren Bewegungszustand erfassender, induktiver Detektor (8) angeordnet ist, dass der Detektor (8) mindestens eine elektrische Spule (9) aufweist, in der durch die vorbeidrehenden Permanentmagneten (7) eine Spannung induzierbar ist, und dass die Spule (9) mit einer Detektionsschaltung (26) verbunden ist, die zwischen einer konstanten Spannung, bei nicht vorhandener Eigenrotation des Verschließkopfs, und einer pulsierenden oder wechselspannung bei Eigenrotation des Verschließkopfs unterscheidet.

2. Vorrichtung nach Anspruch 1, **dadurch gekennzeichnet, dass** der Detektor (8) in einem an den Verschließwinkel (v) anschließenden Restwinkel (R) der Kreisbahn des verschließkopfs (5) angeordnet ist, in dem normalerweise bei ordnungsgemäßem verschließvorgang keine Eigendrehung des Verschließkopfs (5) stattfindet.

3. Vorrichtung nach Anspruch 1 oder 2, **dadurch gekennzeichnet, dass** an den Detektor (8) eine Auswertungseinrichtung (27) angeschlossen ist, die bei einem vom Detektor (8) registrierten fehlerhaften Bewegungszustand der Permanentmagnete (7) einen Alarm auslöst und/oder eine Ausscheidung der vom durchdrehenden Verschließkopf (5) behandelten Behälters und/oder eine Identifizierung des durchdrehenden Verschließkopfs (5) auslöst.

## Claims

1. Device (1) for screwing a screw closure onto a container (3), with a spindle (4) which can be driven and with a closing head (5) which can be rotated relative to the latter, a magnetic coupling (6) being arranged between the spindle and the closing head, the magnetic coupling (6) having a plurality of permanent magnets (7) that are connected with the closing head so as to be fast against rotation, and the closing head circulating along a circular track, **characterised in that** an inductive detector (8) is arranged fixed in position in the circular track of the closing head (5) in the circulation region of the permanent magnets (7), the inductive detector (8) capturing the state of movement of the permanent magnets (7), and **in that** the detector (8) has at least one electric coil (9) in which a voltage can be induced by the permanent magnets (7) as they rotate past, and **in that** the coil (9) is connected to a detector circuit (26) which can distinguish between a steady voltage when there is no rotation present of the closure head itself and a pulsating or AC voltage when there is rotation of the closure head itself.

2. Device according to claim 1, **characterised in that** the detector (8) is arranged in a residual angle (R) which follows the closing angle (V) of the circular track of the closing head (5), no rotation of the closing head (5) itself normally taking place in the residual angle (R) during a regular closing process.

3. Device according to claim 1 or 2, **characterised in that** an evaluation device (27) is connected to the detector (8), which, when the detector (8) registers a faulty state of movement of the permanent magnets (7), triggers an alarm and/or the removal of the container being processed by the closing head (5) that continues to turn and/or the identification of the closing head (5) that continues to turn.

## Revendications

1. Dispositif (1) pour visser un bouchon fileté sur un récipient (3), comprenant une broche (4) pouvant être entraînée et une tête de fermeture (5) rotative par rapport à celle-ci, selon lequel entre la broche et la tête de fermeture est disposé un accouplement à aimant (6) avec plusieurs aimants permanents (7) reliés de façon fixe à la tête de fermeture qui tourne sur une trajectoire circulaire,
**caractérisé en ce qu'**
un détecteur inductif (8) est disposé de façon stationnaire au niveau de la trajectoire circulaire de la tête de fermeture (5) dans la zone de circulation des aimants permanents (7) détectant l'état de mouvement de ceux-ci, le détecteur (8) présentant au moins une bobine électrique (9) dans laquelle peut être induite une tension par les aimants permanents (7) en rotation, et la bobine (9) est reliée à un circuit de détection (26) qui détecte la différence entre une tension constante en l'absence de rotation propre de la tête de fermeture et une tension alternative ou pulsée en présence d'une rotation propre de la tête de fermeture.

2. Dispositif selon la revendication 1,
**caractérisé en ce que**
le détecteur (8) est disposé dans un angle résiduel (R) de la trajectoire circulaire de la tête de fermeture (5) prolongeant l'angle de fermeture (V), dans lequel aucune rotation propre de la tête de fermeture (5) n'a lieu normalement lors d'un processus de fermeture correct.

3. Dispositif selon la revendication 1 ou 2,
**caractérisé en ce qu'**
un dispositif d'exploitation (27) est connecté au détecteur (8) qui lors d'un état de mouvement incorrect des aimants permanents (7) enregistré par le détecteur (8) déclenche une alarme et/ou une élimination du récipient traité par la tête de fermeture (5) patinante et/ou une identification de la tête de fermeture (5) patinante.
